# EUROPÄISCHE PATENTSCHRIFT

(11) **EP 1 362 134 B1**
(45) Veröffentlichungstag und Bekanntmachung des Hinweises auf die Patenterteilung: **15.11.2006**
(21) Anmeldenummer: 02711734.0
(22) Anmeldetag: 22.02.2002
(51) Int. Cl.: D01G 15/92, D01G 15/24

(54) **CLIP FÜR GARNITURSTREIFEN**
CLIP FOR CARD CLOTHING STRIPS
PINCE POUR BANDES DE GARNITURE

(30) Priorität: 24.02.2001 CH 3262001
(43) Veröffentlichungstag der Anmeldung: 19.11.2003
(73) Patentinhaber: MASCHINENFABRIK RIETER AG, 8406 Winterthur (CH)
(72) Erfinder: BISCHOFBERGER, Jürg, CH-8352 Räterschen (CH); LÖRTSCHER, Hans-Rudolf, CH-8400 Winterthur (CH); GUJER, Peter, CH-8406 Winterthur (CH); SAUTER, Christian, CH-8247 Flurlingen (CH)
(86) Internationale Anmeldenummer: PCT/CH2002/000105
(87) Internationale Veröffentlichungsnummer: WO 2002/068739

(56) Entgegenhaltungen:
- EP-A- 0 067 600
- EP-A- 0 403 111
- EP-A- 0 422 838
- AT-B- 11 187
- US-A- 397 265

## Beschreibung

Die vorliegende Erfindung bezieht sich auf Befestigungsmittel, insbesondere auf formschlüssige Befestigungsmittel, wie zum Beispiel Clips, für die Befestigung von Garniturstreifen auf Deckelstäbe.

Moderne Textilverarbeitungsmaschinen, dazu gehören insbesondere Karden, werden je nach Prozessstufe innerhalb der Maschine mit unterschiedlichen Kardiersegmenten ausgestattet. Zu den Kardiersegmenten der Karde gehören insbesondere die stationären Kardiersegmente bzw. Kardierstäbe in der Vorkardier- und in der Nachkardierzone und die Kardiersegmente im Deckel, die sogenannten stationären Deckelstäbe oder die Wanderdeckelstäbe. Die meisten Karden sind heutzutage mit Wanderdeckelaggregaten ausgestattet, d.h. sie besitzen Wanderdeckelstäbe. Weniger verbreitet sind Karden mit stationären Deckeln und entsprechend stationären Deckelstäben. Bei Karden ist es heutzutage üblich, die Deckel- oder Wanderdeckelstäbe mit sogenannten Garniturstreifen auszurüsten. Die Garniturstreifen sind mit flexiblen oder halbstarren Garnituren ausgestattet, die sich von Ganzstahlgarnituren bzw. Sägezahngarnituren dadurch unterscheiden, dass sie einzeln oder als U-förmige Doppelhäkchen in streifenförmige, mehr oder weniger elastische Gewebe- und Plastiklagen eingelassen bzw. eingestanzt sind. Die Garniturstreifen werden mit Befestigungsmitteln, sogenannter Clips oder Garniturstreifenclips, an die Kardierstäbe der Kardiersegmente befestigt. Diverse Clips aus dem Stand der Technik werden beispielsweise in den Schriften US 5'755'012, US 5'898'978 und DE 513728 gezeigt. Eine solche Anordnung wird zum Beispiel auch in Figur 1 gezeigt. Die Clips 1 sind aus Blech bzw. Stahl gefertigt und haben den Vorteil, dass sie das Anbringen und Auswechseln der Garniturstreifen 2 auf die Deckelstäbe 3 vereinfachen. Die Clips 1 haben die Funktion, die Garniturstreifen 2 auf den Deckelstäben 3 Festzuklammern. Dies tun sie, indem sie eine formschlüssige Verbindung zwischen dem Garniturstreifen und dem Deckelstab eingehen. Normalerweise werden die Clips paarweise eingesetzt, so dass auf beiden Seiten des Deckelstabes je ein solcher Clip für die entsprechende Klemmung sorgt, siehe Figur 1. Die Clips haben an der einen Seite Zähne 4, diese sind in die Garniturstreifen 2 eingelassen bzw. eingestanzt (in Figur 1 gestrichelt dargestellt). Diese Zähne gehen dadurch eine formschlüssige Verbindung mit dem Garniturstreifen ein. Die andere Seite 5 der Clips wird mit einem geeigneten Werkzeug um die Rippe 6 des Deckelstabes 3 gepresst. Dadurch klammern die Clips 1 die Garniturstreifen 2 an den Deckelstab 3 über dessen ganze Länge fest. Diese Befestigungsart hat sich in der Vergangenheit bewährt. Die Clips können mit einem entsprechendem Werkzeug sehr leicht an die Deckelstäbe angebracht werden und können von dort auch wieder leicht entfernt werden.
Die Kardierstäbe und insbesondere die Deckelstäbe für die Karde waren früher aus meist T-förmigen - Gusseisen gefertigt. Seit kürzerem werden diese aber auch als Hohlprofile (Strangpressprofile) aus Leichtmetall bzw. Leichtmetallegierungen hergestellt (z.B. Deckelstab 3 aus der Figur 1). Als Material für die Herstellung wird dabei oft Aluminium verwendet. Die Kardiersegmente arbeiten mit rotierenden Walzen zusammen, so auch die Deckelstäbe, welche mit dem Tambour der Karde zusammenarbeiten. Die Kardierstäbe oder Deckelstäbe müssen dabei etwas länger sein als die Arbeitsbreite der Karde, damit sie links und rechts vom Tambour auf den einstellbaren Flexibelbögen aufliegen und transprotiert werden können (oder bei stationären Deckelstäben darauf befestigt werden können). Die Deckelstäbe sind durch ihre Kardierarbeit verhältnismässig hohen mechanischen Belastungen (Schubkräften) ausgesetzt. Sie müssen daher eine hohe Stabilität oder Steifigkeit aufweisen, damit sie sich im Einsatz nicht durchbiegen oder verformen.
Die Kardierqualität und damit die Güte des produzierten Kardenbandes hängt wesentlich vom eingestellten Kardierspalt (Abstand zwischen der Garnitur der Deckelstäbe und der Garnitur des Tambours) ab. Dieser Kardierspalt wird heute im Bereich von Zehntel Millimeter eingestellt. In der Regel beträgt er zwischen 0.2 und 0.3 mm, je nach verarbeitetem Fasermaterial und gewünschte Kardierqualität. Es kann beobachtet werden, dass die Tendenz in den Spinnereien dahin geht, den Kardierspalt immer enger einzustellen. Kardierspalteinstellungen von 0.15 mm stellen zur Zeit den Extremfall dar, derart enge Einstellungen dürften in Zukunft immer häufiger von Spinnereien gewünscht werden. Die genaue Einstellung des Kardierspaltes ist folglich sehr wichtig. Es versteht sich daher von selbst, dass Schwankungen und Ungenauigkeiten im eingestellten Abstand beachtliche negative Auswirkungen auf die Qualität des Kardierprozesses haben. Für den Kardierprozess ist es folglich sehr wichtig, dass der Kardierspalt über dem gesamten Arbeitsbereich in dem kardiert wird konstant eingestellt werden kann. D.h. der Kardierspalt muss über die gesamte Länge der Deckelstäbe und über den ganzen Dekkelbereich (d.h. bei allen im Arbeitsbereich hintereinander liegenden Deckelstäben) genau eingestellt sein. Je enger der Kardierspalt aber gewählt wird, desto schwieriger ist er einzustellen und konstant zu halten. Je enger der Bereich wird, indem der Kardierspalt zu halten ist, desto empfindlicher reagiert der Deckelbereich mit dem eingestellten Kardierspalt auf jeden Einfluss und auf jede Veränderung, wie zum Beispiel Temperaturschwankungen. Der Kardierspalt wird bei stillstehender Karde mit Hilfe von Blattlehren eingestellt bzw. kontrolliert. In der Regel erfolgt diese Einstellung jeweils einmal nach jeder Verstellung der Deckel der Karde, zum Beispiel nach einer Wartung (dem Austausch der Deckel) oder bei einem Sortimentswechsel (neues zu verarbeitetes Fasermaterial benötigt oft eine andere Kardierspalteinstellung). Das Einstellen der Dekkel geschieht eigentlich immer bei "kalter Maschine", d.h. bei normaler Umgebungstemperatur, die je nach Standort der Spinnerei zwischen 20 und 30 Grad Celsius betragen kann. Während dem Betrieb der Karde können die Betriebstemperaturen an den Dekkelstäben, je nach Klimatisierung, zwischen 20 Grad Celsius (beim Einlaufen der Maschine) und 40 Grad Celsius (bei warmer Maschine und schlechter Klimatisierung der Spinnerei) betragen. Es versteht sich, dass der Kardierspalt auch bei diesen Temperaturschwankungen stets auf dem gewünschten Wert gehalten werden sollte. Je enger der Kardierspalt jedoch eingestellt sein muss, desto empfindlicher reagiert der Kardierprozess auf Änderungen dieses Abstandes.

Seit kürzerem werden die Deckelstäbe aus Leichtmetall, insbesondere aus Aluminium, bzw. aus Leichtmetallegierungen als extrudierte Hohlprofile im Strangpressverfahren gefertigt (siehe Figur 1). Solche Deckelstäbe sind an ihren beiden Enden mit massiven Endkopfteilen versehen. Beispiele derartiger Deckelstäbe können den Schriften DE 43 04 148 A1, EP 627 507 B1 oder US-A-4827573 entnommen werden. Die Endkopfteile sind mit dem Aluminiumprofil meist formschlüssig verbunden und haben eine bearbeitete Auflagefläche, welche auf den Gleitführungen der Karde (Flexibelbogen) masshaltig und reibungsarm gleitet. Die Endkopfteile sind bei Wanderdeckelstäben zudem mit den Antriebselementen des Deckelaggregates verbunden, z.B. mit einer Antriebskette oder einem Antriebsriemen. Diese Konstruktion weist gegenüber den älteren Deckelstäben aus Guss eine Anzahl von Vorteilen auf. Insbesondere sind sie einfacher und billiger herzustellen.
Die Verwendung von Leichtmetall oder Leichtmetallegierungen als Material für die Dekkelstäbe kann jedoch unter Betriebsbedingungen auch Nachteile aufweisen. Bei derartigen Deckelstäben wurden bisher herkömmliche Clips aus Blech oder Stahl verwendet Messungen haben nun ergeben, dass sich diese Deckelstäbe bei Erwärmung auf Betriebstemperatur in der Karde verbiegen können. Grund: Die Clips werden bei Raumtemperatur auf die Deckelstäbe angebracht Bei Erwärmung der Karde auf Betriebstemperatur nehmen die eingebauten Deckelstäbe in ihrer Längsrichtung eine konkave Bogenform ein, so dass der Kardierspalt in der Mitte des Deckelstabes grösser ist als an seinen Enden. Der Kardierprozess kann dadurch beeinträchtigt werden. Die Beeinträchtigung des Kardierprozesses ist um so gravierender, je enger der Kardierspalt eingestellt ist und je länger die Deckelstäbe sind. Bei den heute verwendeten Kardierspaft-Einstellungen sollte daher verhindert werden, dass sich die Deckelstäbe verbiegen.

Aufgabe der vorliegenden Erfindung ist es somit, die Verbiegung der Deckelstäbe zu vermeiden.

### Die Erfindung

Die Aufgabe wird durch die Merkmale in den kennzeichnenden Teilen der unabhängigen Ansprüche gelöst.

Das Leichtmetall oder die Leichtmetallegierung der Deckelstäbe hat einen höheren Längenausdehnungskoeffizienten bzw. Wärmeausdehnungskoeffizienten als das Blech bzw. der Stahl, aus welchem der Clip besteht. Die im Handel erwerblichen Clips bestehen somit aus einem Material (Blech oder Stahl), dass für Deckelstäbe aus Leichtmetall ein zu hohes E-Modul aufweist, d.h. sie sind wenig elastisch. Sie sind insbesondere weit weniger elastisch als die Deckelstäbe. Hinzu kommt, dass die Clips neben den Materialeigenschaften auch konstruktiv (in erster Linie durch die gewählte Wandstärke) eine hohe Steifigkeit aufweisen. Im montierten Zustand weisen die Clips eine hohe Klemmkraft auf und sind, praktisch gesehen, unelastisch. Die Wandstärke handelsüblicher Clips betrag mindestens 0.5 mm. Die Garniturstreifen werden mit Hilfe der Clips und eines entsprechenden Werkzeuges bei Raumtemperatur auf den Deckelstab formschlüssig befestigt ("aufgeclipst"). Anschliessend überprüft man die Deckelstäbe mit den Garnituren auf ihre Genauigkeit. Bei Notwendigkeit werden die Garniturspitzen nachgeschliffen (um wenige Hundertstel Millimeter), damit der Abstand zwischen den Gleitflächen der Deckelendköpfe und die durch die Garniturspitzen definierte Fläche einen genau vorbestimmten Wert einnimmt. Diese Überprüfung wird in den Spinnereien bei Umgebungstemperatur durchgeführt und geschieht, damit man den Kardierspalt präzise einstellen kann. Die Deckelstäbe mit dem befestigten Clips und Garniturstreifen werden anschliessend in die Karde montiert, wobei sie dabei die Umgebungstemperatur aufweisen. Wird die Karde durch ihren Betrieb warm, so erwärmen sich auch die Dekkelstäbe, mit der Folge, dass sie sich ausdehnen (oder auszudehnen versuchen). Das Problem dabei ist, dass der Deckelstab materialbedingt (Leichtmetall oder eine entsprechende Legierung) einen höheren Wärmeausdehnungskoeffizienten aufweist als der Clip (handelsüblich aus Blech oder Stahl). Der Clips weist schon materialbedingt ein hohes E-Modul (geringe Elastizität) auf, was zusätzlich durch seine Konstruktion (Wandstärke) verstärkt wird. Die Folge ist eine hohe Festigkeit verbunden mit einer sehr geringen Elastizität (zumindest geringeren Elastizität als der Deckelstab). Die formschlüssige Verbindung der Clips (es werden mindestens zwei Clips als Befestigung pro Deckelstab benötigt) mit dem Deckelstab im Bereich der Rippen 6 (siehe Figur 1) weist eine hohe Klemmkraft auf. Sie ist so hoch, dass es an diesen Stellen zu keiner Relativbewegung zwischen Deckelstab und Strip kommen kann. Insbesondere kann das Material mit dem höheren Längenausdehnungskoeffizienten nicht expandieren. Dies hat zur Folge, dass die geringere Wärmedehnung der Clips verhindert, dass sich der Deckelstab im geklemmten Bereich 7 in Längsrichtung gleich ausdehnen kann wie im oberen ungeklemmten Bereich 8 des Deckelstabes, wo kein Hindernis die Wärmeausdehnung verhindert. Die daraus resultierende bogenförmige Biegung des Dekkelstabes verursacht über die Länge des Kardierdeckels einen ungewünschten, ungleichmässigen Kardierspalt. Vor allem bei engen Einstellungen, bei denen der Kardierspalt zwischen 0.2 bis 0.15 mm betragen soll, wirkt sich dieser Effekt besonders negativ aus.

Gemäss der allgemeinen erfinderischen Idee soll vermieden werden, dass der Deckelstab durch das Befestigungsmittel, d.h. den Clip, daran gehindert wird sich gleichmässig auszudehnen. Diese Idee kann durch verschiedene erfindungsgemässe Ausführungen umgesetzt werden.

Gemäss der ersten erfindungsgemässen Ausführung besteht das Befestigungsmittel aus einem Material, welches den gleichen Längenausdehnungskoeffizienten besitzt wie der Deckelstab. In einer besonders bevorzugten Variante besteht das Befestigungsmittel dabei auch gleichzeitig aus dem gleichen Material wie der Deckelstab. Gemäss dieser Ausführung der Erfindung ist es wesentlich, das Leichtmetall-Deckelstäbe in Kombination mit Befestigungsmittel (Garnitur-Clips) verwendet werden, welche erfindungsgemäss die gleichen (oder annähernd gleichen) Materialeigenschaften aufweisen.
Diese erste erfindungsgemässe Ausführung bezieht sich auf Deckelstäbe, die nicht aus Stahl oder Guss gefertigt sind. Er bezieht sich insbesondere auf Deckelstäbe, die aus einem Leichtmetall oder eine Leichtmetallegierung, insbesondere aus Aluminium oder einer Aluminiumlegierung, bestehen.

In einer zweiten erfindungsgemässen Ausführung werden Befestigungsmittel für die Befestigung von Garniturstreifen auf Deckelstäbe verwendet, die aus Aluminium, oder einer Aluminiumlegierung, oder einem anderen Leichtmetall oder Leichtmetallegierung, bestehen. Diese zweite erfindungsgemässe Ausführung bezieht sich auf die Wahl des Materials, aus welchem die Befestigungsmittel bestehen.
In einer Untervariante können die Deckelstäbe aus einem Leichtmetall oder einer Leichtmetallegierung, insbesondere aus Aluminium oder einer Aluminiumlegierung, bestehen.

Gemäss einer dritten Ausführung der Erfindungsidee werden Befestigungsmittel für die Befestigung von Garniturstreifen auf Deckelstäbe verwendet, die sich dadurch auszeichnen, dass das Befestigungsmittel in seiner Längsrichtung elastischer ist, als in seiner Querrichtung.

Derartige Befestigungsmittel können durch konstruktive Gestaltung solche Eigenschaften aufweisen.
Sie können insbesondere dadurch realisiert werden, dass sie durch konstruktive Gestaltung Sollschwachstellen aufweisen. Solche Sollschwachstellen können derart gestaltet sein, dass das Befestigungsmittel richtungsabhängig unterschiedliche Elastizitätswerte aufweist.

In einer vierten erfindungsgemässen Ausführung werden Befestigungsmittel für die Befestigung von Garniturstreifen auf Deckelstäbe verwendet, die eine Wandstärke aufweisen, die geringer als 0.4 vorzugsweise geringer als 0.3 mm ist.
Diese konstruktive Massnahme eignet sich insbesondere für Befestigungsmittel aus bekannten Materialien, z. B. aus Blech oder Stahl. Durch den geringeren Querschnitt bzw. Wandstärke wird das Befestigungsmittel, trotz gleichbleibendem hohen E-Modul, konstruktiv geschwächt und daher weniger steif. Der Deckelstab erhält dadurch die Möglichkeit die Befestigungsmittel, d.h die Clips, in Längsrichtung zu dehnen. Diese konstruktive Schwächung reduziert zwar auch die Klemmkraft der Befestigungsmittel, die Wandstärke kann aber derart gewählt werden, dass sich die Schwächung nicht kritisch auf die Klemmkraft auswirkt.

Die fünfte erfindungsgemässe Ausführung ist dadurch charakterisiert, dass zwischen den Berührungsflächen von Befestigungsmittel und Deckelstab ein Gleitmittel angebracht ist.
Das Gleitmittel ist dabei derart gestaltet, dass es sowohl dem Befestigungsmittel als auch dem Deckelstab ermöglicht, sich in Längsrichtung (d.h. längs dem Deckelstab) relativ zum anderen Element zu bewegen beziehungsweise auszudehnen. Diese Relativbewegung in Längsrichtung erfolgt insbesondere bei Erwärmung des Deckelstabes, so dass das Element mit dem höheren Längenausdehnungskoeffizienten (z.B. der Dekkelstab) sich ungehindert vom anderen Element (z.B. Befestigungsmittel) in Längsrichtung ausdehnen kann. Das heisst konkret, dass das Befestigungsmittel die Bewegung oder Ausdehnung des Deckelstabes nicht mitmachen muss: Der Deckelstab kann sich ungehindert ausdehnen, es entstehen somit keine Spannungen, welche ein Verbiegen der Elemente verursachen könnten. Die Klemmwirkung des Befestigungsmittels (quer zur Längsrichtung des Deckelstabes) wird dabei nicht tangiert.
In einer Variante dieser fünften Ausführungsform ist das Gleitmittel zwischen den Berührungsflächen von Befestigungsmittel und Deckelstab als Gleitschicht mit einem geringen Reibungskoeffizienten realisiert.
Bevorzugt wird bei dieser Ausführungsform der Erfindung der Deckelstab aus einem Leichtmetall oder einer Leichtmetallegierung, insbesondere aus Aluminium oder eine Aluminiumlegierung, gefertigt.

Der in allen bisherigen Ausführungsformen als "Befestigungsmittel" bezeichnete Erfindungsgegenstand kann ein sogenannter Clip sein, insbesondere für die Befestigung von Garniturstreifen auf Deckelstäbe (Wanderdeckel- oder stationäre Deckelstäbe) der Karde. Die Garniturstreifen können aber auch mit einer Ganzstahlgarnitur (Sägezahngarnituren) bestückt sein. Der Erfindungsgegenstand ist auch nicht auf die Anwendung in Deckelstäben der Karde beschränkt. Er kann insbesondere auch als Befestigungsmittel für andere Kardiersegmente mit anderen Garniturtypen dienen (Kardiersegmente der Karde, wie von anderen Putzereimaschinen, insbesondere Reiniger). Der Erfindungsgegenstand eignet sich bevorzugt auch als Befestigungsmittel für Kardiersegmente mit Ganzstahlgarnituren. Das erfindungsgemässe Befestigungsmittel kann daher auch bei den anderen Kardiersegmenten in der Karde oder in einem Reiniger der Putzerei Anwendung finden. Bei der Karde gehören die Kardiersegmente in den Vor- oder Nachkardierzonen des Tambours, oder die Kardiersegmente am Vorreisser dazu. Bei Reiniger kann das Befestigungsmittel bei stationären Kardiersegmenten Anwendung finden.
Ist das Befestigungsmittel ein Clip, so kann er aus Blech, bevorzugt aus Stahl gefertigt sein.

Wird das Gleitmittel zwischen den Berührungsflächen von Befestigungsmittel und Dekkelstab als Gleitschicht mit einem geringen Reibungskoeffizienten realisiert, so kann die Gleitschicht durch eine Beschichtung, insbesondere eine Kunststoffbeschichtung, auf dem Befestigungsmittel und/oder auf dem Deckelstab aufgebracht werden. Die Beschichtung kann auch nachträglich erfolgen.

In einer bevorzugten Variante wird die Beschichtung nur an den Berührungsflächen zwischen Befestigungsmittel und Deckelstab angebracht.

In einer weiteren bevorzugten Ausführungsform der Erfindung weist das Befestigungsmittel zudem Zähne auf, die genug stabil sind, um in die Gewebe- und/oder Plastiklagen den Garniturstreifen eingelassen oder eingestanzt zu werden. Dieses Merkmal gilt insbesondere für Befestigungsmittel, die nicht aus Stahl oder Blech gefertigt sind, sondern zum Beispiel aus Aluminium oder eine anderen Material bestehen. Derartige erfindungsgemässe Befestigungsmittel sind insbesondere für die Befestigung von Garniturstreifen auf Maschinenelementen der Karde geeignet.

Bei der Befestigung der Garniturstreifen auf die Deckelstäbe werden bevorzugt mindestens zwei erfindungsgemässe Befestigungsmittel eingesetzt.

Die vorliegende Erfindung wird in den folgenden Figuren anhand von Beispielen erläutert.

Es zeigt
- Figur 1: Ein Deckelstab mit Clips gemäss dem Stand der Technik.
- Figur 2: Ein Befestigungsmittel gemäss der dritten Ausführungsidee der Erfindung.
- Figur 3: Eine Variante der dritten Ausführungsidee der Erfindung.
- Figur 4: Ein Befestigungsmittel gemäss der fünften erfindungsgemässen Ausführung mit Gleitmittel.
- Figur 5: Ein weiteres Befestigungsmittel gemäss der Erfindung

Der Deckelstab in Figur 1 wurde weiter vorne bereits beschrieben. An dieser Stelle wird deshalb nicht mehr näher darauf eingegangen. Die Clips 1 sind gemäss dem Stand der Technik aus Blech oder Stahl gefertigt und haben eine Wandstärke von mindestens 0.5 mm. Der Deckelstab 3 ist aus Leichtmetall oder einer Leichtmetallegierung. Diese Kombination weist die beschriebenen Nachteile auf.

In Figur 2 wird ein Befestigungsmittel gemäss der dritten Ausführungsidee der Erfindung gezeigt (in zwei Ansichten). Das erfindungsgemässe Befestigungsmittel 9 ist in seiner Längsrichtung 10 elastischer, als in seiner Querrichtung 11. Diese Eigenschaft wurde beim Befestigungsmittel 9 durch dessen konstruktive Gestaltung erreicht. Es weist in seiner Längsrichtung 10 in regelmässigen Abständen nutförmige Sollschwachstellen 12 auf. Die Wandstärke ist an diesen Stellen reduziert, so dass das Befestigungsmittel 9 in Längsrichtung 10 gesamthaft eine verringerte Steifigkeit aufweist und damit eine höhere Elastizität. Durch diese konstruktive Gestaltung wird in Querrichtung 11 die Klemmkraft kaum reduziert und die Elastizität des Befestigungsmittels 9 nur unwesentlich erhöht.

Die Figur 3 zeigt eine weitere Variante der dritten Ausführungsidee der Erfindung, ebenfalls in zwei Ansichten. Auch hier werden Sollschwachstellen 12.1 in Form von ausgestanztem Material im Befestigungsmittel 13 eingebracht. Dadurch erhält das Befestigungsmittel eine richtungsabhängige Elastizität bzw. Steifigkeit, das Befestigungsmittel 13 wird so längselastisch. In Querrichtung 11 behält er hingegen die benötigte Steifigkeit.

Die Figur 4 zeigt eine Deckelstab 3.1 mit einem Garniturstreifen 2, der durch zwei Befestigungsmittel 15 gemäss der fünften erfindungsgemässen Ausführung befestigt wird. Zwischen den Berührungsflächen von Befestigungsmittel 15 und dem Deckelstab 3.1 sind Gleitmittel 14 angebracht. In diesem Beispiel haben die beiden Befestigungsmittel 15 auch Zähne 4, die in die Gewebeschicht des Garniturstreifen 2 greifen. Die Gleitmittel 14 sind hier schematisch zu verstehen. Sie erlauben dem Deckelstab 3.1 und den Befestigungsmitteln 15 sich relativ zueinander zu bewegen (in Blickrichtung, d.h. in Längsrichtung des Deckelstabes 3.1), insbesondere sich bei Erwärmung relativ zueinander auszudehnen. Bei diesen Gleitmittel 14 könnte es sich z.B. um Gleitschichten handeln, mit geringem Reibungskoeffizient. Die Gleitmittel 14 können sowohl auf den Befestigungsmitteln 15 und/oder auf dem Deckelstab 3.1 aufgebracht sein. Die Gleitmittel 14 können nur an den Berührungsflächen angebracht sein (wie gezeigt), oder darüber hinaus das eine und/oder das andere Bauteil (Befestigungsmittel 15 oder Dekkelstab 3.1) ganz oder teilweise bedecken (nicht gezeigt). Zum Beispiel könnten die Befestigungsmittel 15 vom Gleitmittel 14 komplett umgeben bzw. beschichtet sein. Das dargestellte Gleitmittel 14 kann auch eine Kunststoffbeschichtung sein (oder eine Silikonschicht).

Die Figur 5 zeigt ein Detail eines erfindungsgemässen Befestigungsmittels 16. Das Befestigungsmittel 16 wird dabei in zwei Zuständen gezeigt. Die Abbildung links zeigt das Befestigungsmittel 16 im ungebogenem Zustand, man sieht insbesondere die Zähne 4. Gemäss einer Ausführungsform der Erfindungsidee kann das Befestigungsmittel 16 eine Wandstärke d aufweisen, die geringer als 0.4 mm vorzugsweise geringer 0.3 mm ist.
Die Abbildung rechts zeigt, wie das Befestigungsmittel 16 im montierten Zustand aussieht (ohne Deckelstab oder Garniturstreifen). Man sieht wie die Zähne 4 nach oben zeigen, diese werden bei einer normalen Montage in die Gewebelagen des Garniturstreifens gestanzt bzw. eingedrückt (siehe Zähne von Figur 4). Die erfindungsgemässen Zähne 4 sind derart gestaltet (z.B. durch ihre Form und Dimensionen), dass sie genug stabil sind, um in die Gewebe und/oder Plastiklagen der Garniturstreifen eingelassen werden können.

Die erfindungsgemässen Befestigungsmittel bestehen bevorzugt aus einem Material, welches den gleichen Dehnungskoeffizienten besitzt wie Leichtmetall oder Leichtmetallegierungen, darunter sind insbesondere Aluminium oder Aluminiumlegierungen zu verstehen. Das Befestigungsmittel besteht insbesondere aus einem Material, welches den gleichen Dehnungskoeffizienten besitzt wie das Material aus denen die Deckelstäbe hergestellt sind, wobei diese bevorzugterweise aus Leichtmetall oder Leichtmetallegierungen hergestellt werden.
Die Erfindung betrifft auch die Verwendung von Befestigungsmittel an Deckelstäben aus Leichtmetall für die Befestigung von Garniturstreifen.
Unter der Bezeichnung "Befestigungsmittel" sind insbesondere Clips für die Befestigung von Garnituren zu verstehen. Diese Garnituren können flexible Garnituren, insbesondere sogenannte Garniturstreifen, sein, aber auch Ganzstahlgarnituren, z.B. Sägezahngarnituren. Bevorzugt werden die erfindungsgemässen Befestigungsmittel für die Dekkelstäbe der Karde verwendet. Sie sind aber nicht auf diese Anwendung beschränkt. Die erfindungsgemässen Befestigungsmittel können insbesondere auch für die Befestigung an anderen Kardiersegmenten dienen, insbesondere für stationäre Kardiersegmente in der Vor- und in der Nachkardierzone der Karde, sowie an dessen Vorreisser und an Reiniger in der Putzerei. Die erfindungsgemässen Befestigungsmittel können beispielsweise für Anwendungen gemäss den Schriften CH 659 832, CH 654 341, CH 655 521 anstelle der dort beschriebenen konventionellen Klammem oder Clips verwendet werden, insbesondere für das Halten von Ganzstahlgamituren und sog. Kratzenbeschläge.

Die Erfindung ist nicht auf die explizit genannten Möglichkeiten und Ausführungsformen beschränkt. Diese Varianten sind mehr als Anregung für den Fachmann gedacht, um die Erfindungsidee möglichst günstig umzusetzen. Von den beschriebenen Ausführungsformen sind daher leicht weitere vorteilhafte Anwendungen und Kombinationen ableitbar, die ebenfalls den Erfindungsgedanken wiedergeben und durch diese Anmeldung geschützt werden sollen. Einige der in der Beschreibung offenbarten Merkmale werden in der folgenden Ansprüchen kombiniert beansprucht. Es wäre aber auch denkbar, einzelne Merkmale der Beschreibung für sich alleine zu beanspruchen.

## Patentansprüche

1. Befestigungsmittel in Form eines Clips, für die Befestigung von Garniturstreifen (2) auf Deckelstäbe (3) aus Leichtmetall oder Leichtmetallegierungen, **dadurch gekennzeichnet, dass**
das Befestigungsmittel aus einem Material besteht, welches den gleichen Längenausdehnungskoeffizienten besitzt wie der Deckelstab (3), bevorzugt besteht das Befestigungsmittel aus dem gleichen Material wie der Deckelstab (3).

2. Befestigungsmittel in Form eines Clips, für die Befestigung von Garniturstreifen (2) auf Deckelstäbe, **dadurch gekennzeichnet, dass**
das Befestigungsmittel aus Aluminium, oder einer Atuminiumtegierung, oder einem anderen Leichtmetall oder einer anderen Leichtmetallegierung besteht.

3. Befestigungsmittel gemäss Anspruch 2, **dadurch gekennzeichnet, dass**
die Deckelstäbe (3) aus Leichtmetall oder Leichtmetallegierungen, insbesondere aus Aluminium oder einer Aluminiumlegierung bestehen.

4. Befestigungsmittel in Form eines Clips, für die Befestigung von Garniturstreifen (2) auf Deckelstäbe, **dadurch gekennzeichnet, dass**
das Befestigungsmittel (9, 13) in seiner Längsrichtung elastischer ist, als in seiner Querrichtung.

5. Befestigungsmittel gemäss Anspruch 4, **dadurch gekennzeichnet, dass**
das Befestigungsmittel (9, 13) durch konstruktive Gestaltung. Sollschwachstellen (12, 12.1) aufweist.

6. Befestigungsmittel gemäss Anspruch 5, **dadurch gekennzeichnet, dass**
die Sollschwachstellen (12, 12.1.) derart gestaltet sind, dass das Befestigungsmittel (9, 13) richtungsabhängig unterschiedliche Elastizitätswerte aufweist.

7. Befestigungsmittel gemäss Anspruch 5, **dadurch gekennzeichnet, dass**
die Sollschwachstellen (12.1) in Form von ausgestanztem Material im Befestigungsmittel (9, 13) eingebracht werden.

8. Befestigungsmittel in Form eines Clips, für die Befestigung von Garniturstreifen auf Deckelstäbe, **dadurch gekennzeichnet, dass**
das Befestigungsmittel (16) eine Wandstärke aufweist, die geringer als 0.4 vorzugsweise geringer 0.3 mm ist, so dass der Deckelstab das Befestigungsmittel (16) in Längsrichtung dehnen kann.

9. Befestigungsmittel in Form eines Clips, für die formschlüssige Befestigung von Garniturstreifen (2) auf Deckelstäbe, **dadurch gekennzeichnet, dass**
zwischen den Berührungsflächen von Befestigungsmittel (15) und Deckelstab (3.1) ein Gleitmittel (14) angebracht ist.

10. Befestigungsmittel gemäss Anspruch 9, **dadurch gekennzeichnet, dass**
das Gleitmittel (14) derart gestaltet ist, dass es dem Befestigungsmittel (15) und dem Deckelstab (3.1) ermöglicht wird, sich bei Erwärmung längs dem Deckelstab (3.1) retativ zu einander zu bewegen.

11. Befestigungsmittel gemäss Anspruch 9 bis 10, **dadurch gekennzeichnet, dass**
das Gleitmittel (14) zwischen den Berührungsflächen von Befestigungsmittel (15) und Deckelstab (3.1) eine Gleitschicht (14) mit einem geringen Reibungskoeffizienten ist.

12. Befestigungsmittel, gemäss einem der Ansprüche 4 bis 11, **dadurch gekennzeichnet, dass**
das Befestigungsmittel ein Clip (9, 13, 15, 16) ist, das aus Blech, bevorzugt aus Stahl gefertigt ist

13. Befestigungsmittel gemäss Anspruch 9, **dadurch gekennzeichnet, dass**
der Deckelstab (3, 3.1) aus einem Leichtmetall oder einer Leichtmetallegierung, insbesondere aus Aluminium oder eine Aluminiumlegierung, besteht.

14. Befestigungsmittel gemäss den Anspruch 11, **dadurch gekennzeichnet, dass**
die Gleitschicht (14) nachträglich durch eine Beschichtung, insbesondere eine Kunststoffbeschichtung, auf dem Befestigungsmittel (15) und/oder auf dem Deckelstab (3.1) aufgebracht wird.

15. Befestigungsmittel gemäss den Anspruch 14, **dadurch gekennzeichnet, dass**
die Beschichtung (14) nur an Berührungsflächen von Befestigungsmittel (15) und Deckelstab (3.1) angebracht wird.

16. Befestigungsmittel gemäss den vorangehenden Ansprüchen, **dadurch gekennzeichnet, dass** das Befestigungsmittel (9, 13, 15, 16) Zähne (4) aufweist, die genug stabil sind, um in die Gewebe- und/oder Plastiklagen den Garniturstreifen (2) eingelassen oder eingestanzt zu werden.

17. Befestigungsmittel gemäss den vorangehenden Ansprüchen, **dadurch gekennzeichnet, dass** das Befestigungsmittel (9, 13, 15,16) für die Befestigung von Garniturstreifen (2) auf Maschinenelementen einer Karde geeignet ist.

18. Befestigungsmittel gemäss den vorangehenden Ansprüchen, **dadurch gekennzeichnet, dass** für die Befestigung der, Garniturstreifen (2) auf die Deckelstäbe (3, 3.1), jeweils mindestens zwei Befestigungsmittel (9, 13, 15, 16) eingesetzt werden.

## Claims

1. Fastening means in clips form for the fastening of clothing strips (2) on flat rods (3) made of light metal or light metal alloys, **characterized in that** the fastening means consists of a material which possesses the same coefficient of elongation as the flat rod (3), preferentially the fastening means consists of the same material as the flat rod (3).

2. Fastening means in clips form for the fastening of clothing strips (2) on flat rods (3), **characterized in that** the fastening means consists of aluminum, or an aluminum alloy, or another light metal or another light metal alloy.

3. Fastening means according to claim 2, **characterized in that** the flat rods (3) consists of light metal or light metal alloys, consists in particular of aluminum or an aluminum alloy.

4. Fastening means in clips form for the fastening of clothing strips (2) on flat rods (3), **characterized in that** the fastening means (9, 13) is more flexible in its longitudinal direction than in its cross direction.

5. Fastening means according to claim 4, **characterized in that** the fastening means (9, 13) in its layout is furnished with predetermined weak points (12, 12.1).

6. Fastening means according to claim 5, **characterized in that** the predetermined weak points (12, 12.1) are designed in such a manner, that the fastening means (9, 13) comprises, depending on the direction, differing values of elasticity.

7. Fastening means according to claim 5, **characterized in that** the predetermined weak points (12, 12.1) are applied in the fastening means (9, 13) by way of punched-out material.

8. Fastening means in clips form for the fastening of clothing strips on flat rods, **characterized in that** the fastening means (16) have a wall thickness which is less than 0.4 preferably less than 0.3 mm, the fastening means (16) can be expanded by the flat rod (3) in its longitudinal direction.

9. Fastening means in clips form for the positive fastening of clothing strips (2) on flat rods, **characterized in that** a sliding means (14) is applied between the contact surfaces of the fastening means (15) and the flat rod (3.1).

10. Fastening means according to claim 9, **characterized in that** the sliding means (14) is arranged in such a manner that, at temperature rise, it allows the fastening means (15) and the flat rod (3.1) to move along side the flat rod (3.1) relatively too each other.

11. Fastening means according to claims 9 to 10, **characterized in that** the sliding means (14) between the contact surfaces of the fastening means (15) and flat rod (3.1) is a gliding layer with a low coefficient of friction.

12. Fastening means according to one of the claims 4 to 11, **characterized in that** the fastening means is a clip (9, 13, 15, 16), which is manufactured of sheet metal, preferentially of steel.

13. Fastening means according to claim 9, **characterized in that** the flat rod (3, 3.1) consists of a light metal or a light metal alloy, in particular of aluminum or of an aluminum alloy.

14. Fastening means according to claim 11, **characterized in that** the gliding layer (14) is subsequently applied in the form of a coating, in particular a plastic coating, on the fastening means (15) and/or on the flat rod (3.1).

15. Fastening means according to claim 14, **characterized in that** the coating is applied only to contact surfaces between the fastening means (15) and flat rod (3.1).

16. Fastening means according to the preceding claims, **characterized in that** the fastening means (9, 13, 15, 16) comprises teeth (4), which are stable enough in order to be inserted or punched into the fabric and/or plastic layers of the clothing strip (2).

17. Fastening means according to the preceding claims, **characterized in that** the fastening means (9, 13, 15, 16) is suitable for the fastening of clothing strips (2) onto mechanical components of the card.

18. Fastening means according to the preceding claims, **characterized in that** for the fastening of the clothing strips (2) on the flat rods (3, 3.1), in each case at least two fastening means (9, 13, 15, 16) are used.

## Revendications

1. Moyen de fixation qui présente la forme d'une pince, pour fixer des rubans de garniture (2) sur des barreaux de recouvrement (3) en métal léger ou en alliage de métaux légers, **caractérisé en ce que** le moyen de fixation est constitué d'un matériau qui présente le même coefficient de dilatation longitudinale que le barreau de recouvrement (3), le moyen de fixation étant constitué de préférence du même matériau que le barreau de recouvrement (3).

2. Moyen de fixation qui présente la forme d'une pince, pour fixer des rubans de garniture (2) sur des barreaux de recouvrement, **caractérisé en ce que** le moyen de fixation est constitué d'aluminium, d'un alliage d'aluminium, d'un autre métal léger ou d'un autre alliage de métaux légers.

3. Moyen de fixation selon la revendication 2, **caractérisé en ce que** les barreaux de recouvrement (3) sont constitués de métal léger ou d'un alliage de métaux légers et en particulier d'aluminium ou d'un alliage d'aluminium.

4. Moyen de fixation qui présente la forme d'une pince, pour fixer des rubans de garniture (2) sur des barreaux de recouvrement, **caractérisé en ce que** le moyen de fixation (9, 13) est plus élastique dans le sens de sa longueur que dans son sens transversal.

5. Moyen de fixation selon la revendication 4, **caractérisé en ce que** le moyen de fixation (9, 13) présente des emplacements (12, 12.1) de rupture contrôlée obtenus par sa configuration structurelle.

6. Moyen de fixation selon la revendication 5, **caractérisé en ce que** les emplacements (12, 12.1) de rupture contrôlée sont configurés de telle sorte que le moyen de fixation (9, 13) présente des valeurs d'élasticité qui varient en fonction de la direction.

7. Moyen de fixation selon la revendication 5, **caractérisé en ce que** les emplacements de rupture contrôlée (12.1) sont ménagés dans le moyen de fixation (9, 13) sous la forme de découpes estampées dans le matériau.

8. Moyen de fixation qui présente la forme d'une pince, pour fixer des rubans de garniture sur des barreaux de recouvrement, **caractérisé en ce que** la paroi du moyen de fixation (16) a une épaisseur inférieure à 0,4 mm et de préférence inférieure à 0,3 mm, de telle sorte que le barreau de recouvrement puisse étirer le moyen de fixation dans le sens de sa longueur.

9. Moyen de fixation qui présente la forme d'une pince, pour fixer en correspondance géométrique des rubans de garniture (2) sur des barreaux de recouvrement, **caractérisé en ce qu'**un lubrifiant (14) est appliqué entre les surfaces de contact du moyen de fixation (15) et du barreau de recouvrement (3.1).

10. Moyen de fixation selon la revendication 9, **caractérisé en ce que** le lubrifiant (14) est configuré de manière à permettre au moyen de fixation (15) et au barreau de recouvrement (3.1) de se déplacer l'un par rapport à l'autre lorsqu'ils sont chauffés.

11. Moyen de fixation selon les revendications 9 à 10, **caractérisé en ce que** le lubrifiant (14) prévu entre les surfaces de contact du moyen de fixation (15) et du barreau de recouvrement (3.1) est une couche de coulissement (14) qui présente un bas coefficient de frottement.

12. Moyen de fixation qui présente la forme d'une pince selon l'une des revendications 4 à 11, **caractérisé en ce que** le moyen de fixation est une pince (9, 13, 15, 16) réalisée en tôle, de préférence en acier.

13. Moyen de fixation selon la revendication 9, **caractérisé en ce que** le barreau de recouvrement (3, 3.1) est réalisé en un métal léger ou en un alliage de métaux légers, et en particulier en aluminium ou en un alliage d'aluminium.

14. Moyen de fixation selon la revendication 11, **caractérisé en ce que** la couche de coulissement (14) est appliquée ultérieurement sous la forme d'un revêtement, en particulier d'un revêtement de matière synthétique, sur le moyen de fixation (15) et/ou sur le barreau de recouvrement (3.1).

15. Moyen de fixation selon la revendication 14, **caractérisé en ce que** le revêtement (14) n'est appliqué que sur les surfaces de contact entre le moyen de fixation (15) et le barreau de recouvrement (3.1).

16. Moyen de fixation selon les revendications précédentes, **caractérisé en ce que** le moyen de fixation (9, 13, 15, 16) présente des dents (4) qui sont suffisamment stables pour pouvoir être insérées ou enfoncées dans les couches de tissu et/ou de matière plastique des rubans de garniture (2).

17. Moyen de fixation selon les revendications précédentes, **caractérisé en ce que** le moyen de fixation (9, 13, 15, 16) convient pour fixer des rubans de garniture (2) sur les éléments mécaniques d'une cardeuse.

18. Moyen de fixation selon les revendications précédentes, **caractérisé en ce que**, pour fixer les bandes de garniture (2) sur les barreaux de recouvrement (3, 3.1), on utilise chaque fois au moins deux moyens de fixation (9, 13, 15, 16).
